# EUROPÄISCHE PATENTSCHRIFT

(11) **EP 2 656 752 B1**
(45) Veröffentlichungstag und Bekanntmachung des Hinweises auf die Patenterteilung: **14.10.2015**
(21) Anmeldenummer: 13165722.3
(22) Anmeldetag: 29.04.2013
(51) Int. Cl.: A47F 3/12, E05D 15/06, F25D 23/02

(54) **Kühlmöbel sowie Schiebetüranordnung für ein Kühlmöbel**
Refrigerated cabinet and a sliding door assembly for a refrigerated cabinet
Meuble de refroidissement et agencement de porte coulissante pour un meuble de refroidissement

(30) Priorität: 27.04.2012 DE 102012103746
(43) Veröffentlichungstag der Anmeldung: 30.10.2013
(73) Patentinhaber: Weiss, Albert, 74706 Osterburken (DE)
(72) Erfinder: Weiss, Albert, 74706 Osterburken (DE)
(74) Vertreter: Baudler, Ron

(56) Entgegenhaltungen:
- WO-A1-2004/104342
- WO-A1-2005/088047
- DE-A1- 4 433 635
- GB-A- 2 162 225
- US-A- 4 680 828
- US-A- 5 301 468

## Beschreibung

Die vorliegende Erfindung betrifft eine Schiebetüranordnung für ein Kühlmöbel, wobei die Schiebetüranordnung zumindest ein flächiges Türelement zum Verschließen einer sich in einer vertikalen Ebene erstreckenden Öffnung eines Warenraums des Kühlmöbels umfasst, wobei die Schiebetüranordnung wenigstens einen Schlitten umfasst, der mit dem Türelement über ein oder mehrere Verbindungselemente in Verbindung steht und über den das Türelement mit Hilfe eines Führungsprofils während seiner Bewegung zwischen einer Offenstellung und einer Schließstellung geführt ist, und wobei die Schiebetüranordnung zumindest ein Paar Abstützrollen umfasst, deren Laufflächen in bestimmungsgemäß eingebautem Zustand der Schiebetüranordnung jeweils auf einer Abstützfläche aufliegen, so dass der Schlitten und somit auch das mit dem Schlitten in Verbindung stehende Türelement über die Abstützrollen nach unten abgestützt sind.

Darüber hinaus wird ein Kühlmöbel mit einem Warenraum zur Aufnahme von Kühlgut vorgeschlagen, wobei der Warenraum wenigstens eine sich in einer vertikalen Ebene erstreckende Öffnung aufweist, über die das Kühlgut in den Warenraum einbringbar bzw. aus dem Warenraum entnehmbar ist, und wobei das Kühlmöbel zumindest eine Schiebetüranordnung mit zumindest einem Türelement besitzt, welches zwischen einer Offenstellung und einer Schließstellung verschiebbar ist.

Gattungsgemäße Schiebetüranordnungen sowie damit ausgerüstete Kühlmöbel sind im Stand der Technik bekannt. Verwiesen sei beispielsweise auf die DE 295 11 739 U1. Die bekannten Lösungen weisen jedoch stets den Nachteil auf, dass zwar das Gewicht der Türelemente über die Abstützflächen und somit auch über die das Führungsprofil tragende Rahmenanordnung des Kühlmöbels abgestützt wird. Ein Kippen der Tür um eine senkrecht zur dessen Bewegungsrichtung verlaufende Kippachse wird jedoch nicht oder nur unbefriedigend unterbunden.

Eine Schiebetüranordnung gemäß dem Oberbegriff des Anspruchs 1 ist aus der US 5 301 468 bekannt.

Aufgabe der vorliegenden Erfindung ist es daher, eine Schiebetüranordnung sowie ein damit ausgestattetes Kühlmöbel vorzuschlagen, die eine verkantungsfreie und reibungsarme Bewegung des oder der Türelemente erlauben.

Die Aufgabe wird gelöst durch eine Schiebetüranordnung bzw. ein Kühlmöbel mit den Merkmalen der unabhängigen Ansprüche.

Erfindungsgemäß zeichnet sich die erfindungsgemäße Schiebetüranordnung nun dadurch aus, dass sie neben den genannten Abstützrollen zumindest ein Paar Führungsrollen umfasst, deren Laufflächen in bestimmungsgemäß eingebautem Zustand der Schiebetüranordnung (d. h. in vertikaler Ausrichtung derselben) jeweils von unten an einer Führungsfläche anliegen und damit das Anheben des Türelements unterbinden. Zudem ist vorgesehen, dass die Drehachsen der Abstützrollen und/oder die Drehachsen der Führungsrollen gegenüber der Horizontalen geneigt sind. Wird nun das Türelement manuell von seiner Schließstellung (in der es die Öffnung bzw. einen Teil der Öffnung des Warenraums des Kühlmöbels verschließt) in seine Offenstellung bewegt, so wird ein hierbei auftretendes Drehmoment um die oben genannte Kippachse durch die Führungsrollen aufgenommen. Da diese an den Führungsflächen anliegen, ist ein Kippen des Schlittens und damit auch des Türelements nicht mehr möglich. Das Türelement behält somit stets seine durch die im Wesentlichen horizontale Ausrichtung des Führungsprofils vorgegebene Bewegungsrichtung, wobei das Zusammenspiel von Abstützrollen und Führungsrollen einen reibungsarmen und ruckelfreien Lauf des Schlittens sicherstellen. Auch wenn jeweils ein Paar an Abstützrollen und ein Paar an Führungsrollen ausreichend sein kann, ist es bevorzugt, wenigstens zwei Paar Abstützrollen und/oder wenigstens zwei Paar Führungsrollen vorzusehen, um einen besonders laufruhigen Lauf des Schlittens zu ermöglichen.

Die zusätzliche Neigung der Drehachsen der Abstütz- und/oder Führungsrollen hat den weiteren Vorteil, dass der Schlitten während seiner Bewegung stets eine Selbstzentrierung bezüglich des Führungsprofils erfährt. Vorzugsweise sind hierfür die Drehachsen der Abstützrollen in einem parallel zu den Drehachsen verlaufenden Schnitt in unterschiedliche Richtungen nach außen geneigt (Gleiches gilt zusätzlich oder alternativ für die Führungsrollen). Mit anderen Worten besitzt die Schiebetüranordnung zumindest zwei Abstützrollen (bzw. zwei Führungsrollen), deren Drehachsen jeweils windschief zueinander verlaufen. Bevorzugt sind jeweils mindestens vier Abstützrollen und/oder vier Führungsrollen, wobei zumindest zwei der Drehachsen der entsprechenden Rollenart parallel zueinander und zwei der Drehachsen windschief zueinander verlaufen. Die Schiebetüranordnung weist wenigstens zwei parallel zueinander verlaufende Abstützflächen und zwei hierzu parallel verlaufende Führungsflächen auf, wobei jeweils ein Teil der Abstützrollen (bzw. der Führungsrollen) auf einer der Abstützflächen (bzw. an einer der Führungsrollen) und die restlichen Abstützrollen (bzw. Führungsrollen) auf der zweiten Abstützfläche (bzw. an der zweiten Führungsfläche) entlanglaufen. Auch die Abstützflächen und/oder die Führungsflächen sind in einem Querschnitt des die genannten Flächen aufweisenden Bauteils bezüglich der Horizontalen geneigt. Das Führungsprofil kann beispielsweise zwei seitlich nach innen ragende Einbuchtungen aufweisen, welche in einem Querschnitt desselben jeweils die Form eines um 90° zur Seite gedrehten V haben. Die Schenkel der Einbuchtungen dienen schließlich als Abstütz- bzw. Führungsflächen und gleichzeitig als Versteifung des Führungsprofils.

Besonders vorteilhaft ist es, wenn sowohl die Abstützflächen als auch die Führungsflächen in bestimmungsgemäß eingebautem Zustand der Schiebetüranordnung in einer Frontansicht des Türelements bezüglich der Horizontalen geneigt sind, so dass das Türelement ohne äußere Krafteinwirkung schwerkraftbedingt seine Schließstellung einnimmt. Die Neigung hat hierbei ein Gefälle in Richtung der Schließstellung, so dass die Abstützflächen als schiefe Ebene für den Schlitten wirken, der hierdurch stets das Bestreben hat, in die Schließstellung zu verfahren. Weist das Kühlmöbel zwei Türelemente auf, so ist es zweckdienlich, die beiden Führungsprofile in unterschiedliche Richtungen zu neigen. Hierdurch wird sichergestellt, dass das eine Türelement in seiner Schließstellung auf der einen Seite der Öffnung des Warenraums angeordnet ist, während die restliche Öffnung von dem zweiten Türelement verschlossen wird, welches in seiner Schließstellung auf der anderen Seite der Öffnung platziert ist. Die Führungsprofile bilden in diesem Fall in der Frontansicht des Kühlmöbels ein Kreuz und überschneiden sich vorzugsweise in der Mitte des Kühlmöbels. Ferner sollten die Führungsprofile in Tiefenrichtung des Kühlmöbels zueinander versetzt angeordnet sein, so dass ein erstes Türelement an einem zweiten Türelement vorbeigeführt werden kann.

Auch ist es von Vorteil, wenn der Abstand und/oder Neigungswinkel zwischen dem Schlitten und einer dem Schlitten benachbarten Stirnseite des Türelements, insbesondere mit Hilfe des bzw. der Verbindungselemente, einstellbar ist. Die Türelemente sind in diesem Fall also nicht unmittelbar an dem Schlitten befestigt. Vielmehr existiert durch das Verbindungselement (das ein- oder auch mehrteilig ausgebildet sein kann) ein Zwischenelement. Das oder die Verbindungselemente besitzen einen Verstellmechanismus, mit dessen Hilfe sich der Abstand zwischen dem Schlitten und der dem Verstellmechanismus benachbarten Abschnitt des Türelements einstellen lässt. Ist ein Türelement über zwei in Breitenrichtung des Türelements benachbarte Verbindungselemente mit dem (oder alternativ jeweils einen eigenen) Schlitten verbunden, so kann durch Verstellen des Verstellmechanismus einer der Verbindungselemente der Winkel zwischen dem entsprechenden Schlitten und der benachbarten Stirnseite des Türelements verstellt werden. Werden die Verstellmechanismen beider Verbindungselemente gleichmäßig verstellt, so erfolgt eine Abstandsanpassung zwischen Schlitten und Türelement bzw. die Höhenanpassung desselben.

Des Weiteren ist es vorteilhaft, wenn die Abstützflächen und/oder die Führungsflächen durch Oberflächenabschnitte des Führungsprofils gebildet sind. Das Führungsprofil umgreift in diesem Fall den innenliegenden Schlitten in einem zur Bewegungsrichtung des Schlittens senkrechten Querschnitt. Das Führungsprofil kann in diesem Fall beispielsweise als Strangpressprofil ausgebildet sein, das ein oder mehrere vorzugsweise in Längsrichtung des Führungsprofils verlaufende Verstrebungen bzw. Ein- oder Ausbuchtungen aufweisen kann. Ferner sollte das Führungsprofil einen Anbindungsbereich (z. B. in Form von außenliegenden Nuten) aufweisen, über die es mit der Rahmenanordnung des Kühlmöbels verbindbar ist.

Vorteilhaft ist es zudem, wenn die Abstützrollen und/oder die Führungsrollen an dem Schlitten gelagert sind. In diesem Fall kann die Anzahl der Abstützrollen bzw. der Führungsrollen relativ gering gehalten werden. Wären diese hingegen an dem Führungsprofil angeordnet (dies ist nicht ausgeschlossen), so müssten sie über die Länge desselben verteilt platziert werden, so dass zu jedem Zeitpunkt eine ausreichende Anzahl der Rollen mit dem sich vorbeibewegenden Schlitten in Kontakt steht. Um die beschriebene Neigung der Drehachsen der Abstütz- und/oder Führungsrollen bezüglich der Horizontalen zu ermöglichen, bietet es sich zudem an, den Schlitten mit entsprechend schräggestellten Flächen zu versehen, in deren Bereich die Achsen gelagert werden, wobei die Achsen senkrecht zu diesen Flächen verlaufen sollten.

Auch ist es von Vorteil, wenn die Abstützrollen und/oder die Führungsrollen in der vorgesehenen Bewegungsrichtung des Schlittens hintereinander gelagert sind und sich in einem senkrecht zur Bewegungsrichtung verlaufenden Schnitt teilweise überlappen. Hierdurch kann der benötigte Bauraum der Anordnung aus Führungsprofil und Schlitten minimiert werden. Mit anderen Worten können die entsprechenden Rollen also so am Schlitten befestigt werden, dass sie in einem parallel zu den Drehachsen verlaufenden Schnitt eine einzige Vertikalachse kreuzen, die mittig durch den Schlitten verläuft. Die Drehachsen der Rollen bilden in diesem Fall zwei übereinander angeordnete Kreuze (vorausgesetzt, die Abstützrollen und die Führungsrollen sind entsprechend geneigt).

Besonders vorteilhaft ist es, wenn die Drehachsen der Abstützrollen und/oder der Führungsrollen gegenüber der Horizontalen um einem Winkel geneigt sind, der zwischen 20° und 70°, bevorzugt zwischen 30° und 60°, weiter bevorzugt zwischen 40° und 50°, liegt. Während ein kleiner Winkel einen geringen Bauraum verspricht, verringert ein relativ großer Winkel, d. h. eine möglichst horizontale Ausrichtung der Drehachsen, die Reibung zwischen den Rollen und den entsprechenden Abstütz- bzw. Führungsflächen. Die einzelnen Rollenarten können unterschiedlich geneigt sein. Vorzugsweise sind jedoch zumindest die Drehachsen der Abstützrollen um den gleichen Betrag zur Horizontalen geneigt, um die gewünschte Selbstzentrierung des Schlittens sicherzustellen (die Drehachsen sind hierfür vorzugsweise in unterschiedliche Richtungen geneigt).

Besondere Vorteile bringt es in diesem Zusammenhang mit sich, wenn sich die Drehachsen der Abstützrollen und/oder die Drehachsen der Führungsrollen in einem zu den Drehachsen parallel verlaufenden Schnitt bezüglich der Vertikalen spiegelbildlich erstrecken. Ist beispielsweise die Drehachse einer ersten Abstützrolle in dem genannten Schnitt ausgehend von der Horizontalen um 45° nach rechts geneigt, so wäre die Drehachse einer zweiten Abstützrolle um 45° nach links zu neigen, um die genannte Symmetrie zu ermöglichen. Ebenso sollten die genannten Abstützrollen in dem Schnitt auf gleicher Höhe liegen, so dass ein ruhiger und stabiler Lauf der Rollen gewährleistet ist.

Vorteilhaft ist es zudem, wenn sich die Drehachsen der Abstützrollen in einem zu den Drehachsen parallel verlaufenden Schnitt bezüglich der Horizontalen jeweils spiegelbildlich zur Drehachse einer der Führungsrollen erstrecken. Die Rollen bilden in diesem Fall in dem genannten Schnitt eine Raute, wobei sich die Abstützrollen und/oder Führungsrollen wiederum gegenseitig teilweise überlappen können. Durch die genannte Symmetrie ist es zudem möglich, die erfindungsgemäße Schiebetüranordnung sowohl hängend als auch stehend in das Kühlmöbel zu integrieren. Während das Führungsprofil bei einer hängenden Anordnung in der Regel durch vertikale Stützen gegen ein Durchhängen gesichert werden muss, kann bei einer stehenden Ausrichtung der Türelemente (d. h. das Führungsprofil ist im Bodenbereich des Kühlmöbels angeordnet, die Türelemente erstrecken sich ausgehend vom Führungsprofil nach oben) auf derartige Stützen verzichtet werden. Sind die Türelemente durchsichtig, so wird hierdurch ein maximales Sichtfeld auf die zu kühlenden Waren geschaffen.

Vorteile bringt es zudem mit sich, wenn der Schlitten wenigstens eine Durchbrechung aufweist, die von dem bzw. den Verbindungselement(en) in bestimmungsgemäß eingebautem Zustand der Schiebetüranordnung von oben nach unten durchdrungen werden. Weisen die Verstellelemente den oben beschriebenen Verstellmechanismus auf, so kann der Abstand zwischen Schlitten und Türelement in dieser Ausführungsform von oben eingestellt werden, ohne dass der Schlitten seitlich freigelegt werden muss. Die Durchbrechung kann beispielsweise als Bohrung oder Langloch ausgebildet sein. Zudem kann eine Durchbrechung für mehrere Verbindungselemente oder jeweils eine separate Durchbrechung pro Verbindungselement vorhanden sein.

Vorteilhaft ist es zudem, wenn das bzw. die Verbindungselement(e) jeweils einen Gewindeabschnitt aufweist, der mit einem Gegengewindeabschnitt in Verbindung steht, wobei über eine Relativbewegung zwischen Gewindeabschnitt und Gegengewindeabschnitt eine Relativbewegung zwischen dem Türelement und dem Schlitten bewirkbar ist. Die Einstellung des Winkels zwischen Schlitten und benachbarter Stirnseite des Türelements bzw. der Abstand zwischen Schlitten und Türelement kann in diesem Fall mit Hilfe eines Schraubwerkzeugs einfach manuell eingestellt werden.

Vorteile bringt es zudem mit sich, wenn der Gewindeabschnitt durch ein Außengewinde eines Verbindungselements und der Gegengewindeabschnitt durch das Innengewinde einer Mutter gebildet ist, die in bestimmungsgemäß eingebautem Zustand der Schiebetüranordnung an dem Schlitten anliegt und von diesem nach unten abgestützt ist. Das Verbindungselement kann beispielsweise einen Schraubbolzenabschnitt aufweisen, der die oben genannte Durchbrechung des Schlittens vollständig von unten nach oben durchdringt. Oberhalb der Durchbrechung ist schließlich die Mutter angeordnet, die sich beispielsweise an einer auf der Oberseite des Schlittens angeordneten Auflagefläche abstützt. Wird die Mutter nun von oben im Uhrzeigersinn gedreht, so wird das Verbindungselement und damit das damit verbundene Türelement gegenüber dem Schlitten angehoben. Auf diese Weise ist eine schnelle und dennoch genaue Ausrichtung bzw. Nachjustierung der Lage des Türelements gegenüber dem das Führungsprofil tragenden Rahmenanordnung des Kühlmöbels möglich.

Vorteilhaft ist es zudem, wenn das bzw. die Verbindungselement(e) unter Zwischenschaltung wenigstens einer Schwenklageranordnung mit dem Türelement in Verbindung steht bzw. stehen, wobei die Drehachse des Drehlagers vorzugsweise horizontal verläuft. Das Türelement kann in dieser Ausführungsvariante nach außen (d. h. in entgegengesetzte Richtung des Warenraums) verschwenkt werden. Dies erlaubt die einfache und zudem vollständige Reinigung dessen Rückseite bzw. auch des Abschnitts eines hinter dem besagten Türelement geführten weiteren Türelements, das normalerweise von dem vorderen Türelement verdeckt ist. Ist das zu verschwenkende Türelement in einer Bodenschiene des Kühlmöbels geführt, so ist vor dem Verschwenken eventuell die Entfernung des nach vorne zeigenden Abschnitts der Schiene nötig. Dieser Bereich kann bei dem erfindungsgemäßen Kühlmöbel daher lösbar mit dem restlichen Kühlmöbel verbunden sein. Denkbar ist beispielsweise eine Befestigung mittels Klipsverbindung.

Besonders vorteilhaft ist es, wenn die Schwenklageranordnung ausgehend von einer vertikalen Stellung des Türelements ein Verschwenken desselben um wenigstens 45° ermöglicht, um die gewünschte Reinigung der jeweiligen Türelemente zu erlauben. Zudem kann das zu verschwenkende Türelement mit Hilfe eines Fixierelements in der verschwenkten Lage gegenüber der Rahmenanordnung eines erfindungsgemäßen Kühlmöbels fixierbar sein. Denkbar ist beispielsweise eine Stangenlösung, wie sie bei Motorhauben von Kraftfahrzeugen bereits bekannt ist.

Vorteile bringt es zudem mit sich, wenn die Schwenklageranordnung zumindest teilweise mit dem oder den Verbindungselement(en) in Verbindung steht oder durch das bzw. die Verbindungselement(e) gebildet ist. So wäre es denkbar, dass das Verbindungselement in einem dem Türelement benachbarten Endabschnitt eine Öse aufweist, die von einem Drehbolzen durchdrungen wird. Der Drehbolzen kann wieder direkt oder unter Zwischenschaltung eines oder mehrerer entsprechender Halterungen mit dem Türelement verbunden sein. Selbstverständlich kann die Öse auch Teil des Türelements und der Drehbolzen Teil des Verbindungselements sein. Ebenso ist es denkbar, den Verschwenkmechanismus als Kippscharniere zu realisieren. Entscheidend ist lediglich, dass das entsprechende Türelement nach vorne verschwenkt werden kann, um den dahinter liegenden Bereich des Kühlmöbels freilegen und damit reinigen zu können.

Das erfindungsgemäße Kühlmöbel zeichnet sich schließlich dadurch aus, dass es eine oder mehrere benachbart zueinander angeordnete Schiebetüranordnung(en) gemäß bisheriger Beschreibung aufweist. Die einzelnen Merkmale der erfindungsgemäßen Schiebetüranordnung können hierbei einzeln und - soweit technisch möglich und sinnvoll - in beliebiger Kombination verwirklicht werden.

Ferner kann es von Vorteil sein, wenn das Türelement im unteren Bereich des Kühlmöbels in einer Führungsanordnung geführt ist. Die Führungsanordnung sollte hierbei zumindest in ihrem vorderen, dem Warenraum abgewandten Bereich, eine lösbare Führungswand aufweisen. Die Führungswand kann beispielsweise über eine Nut-Feder-Verbindung mit dem restlichen Kühlmöbel bzw. einem weiteren Bauteil der Führungsanordnung verbunden sein. Denkbar sind auch entsprechende Klipsverbindungen oder sonstige lösbare Verbindungsarten. Während die Führungswand in eingebautem Zustand mit der restlichen Führungsanordnung beispielsweise eine Führungsschiene für ein oder mehrere Türelement(e) bildet, ist nach Entfernen der Führungswand ein Verschwenken des Türelements gegenüber dem Warenraum (d. h. nach vorne) möglich. Das bzw. die Türelemente sowie die genannte Führungsanordnung können hierdurch auf einfache Weise gereinigt werden. Im Anschluss an die Reinigung werden das bzw. die Türelement(e) wieder in ihre vertikale Ausrichtung verschwenkt. Nach Einsetzen der Führungswand ist schließlich wieder die gewünschte Führung des bzw. der Türelemente im unteren Bereich des Kühlmöbels sichergestellt.

Ebenso kann es von Vorteil sein, wenn das Führungsprofil in unterschiedlichen Stellungen gegenüber der Rahmenanordnung fixierbar ist, so dass der Neigungswinkel des Führungsprofils gegenüber der Horizontalen einstellbar ist. Neben einer genauen Justierung des Führungsprofils nach dem Aufbau des Kühlmöbels ist hierdurch auch eine einfache Nachjustierung möglich, die beispielsweise dann nötig sein kann, wenn das Türelement nach einer gewissen Nutzungsdauer bzw. bedingt durch einen gewissen Verschleiß nicht mehr selbsttätig in seine Schließstellung verfährt. Der Neigungswinkel würde in diesem Fall erhöht werden.

Schließlich bringt es Vorteile mit sich, wenn die Einstellung des Neigungswinkels mit Hilfe von Schraubverbindungen ermöglicht ist, die in korrespondierende Langlöcher eingreifen. Beispielsweise wäre es denkbar, das Führungsprofil selbst mit entsprechenden Langlöchern zu versehen, wobei diese von Schrauben durchdrungen werden, die wiederum an der Rahmenanordnung fixiert sind. Wird die Fixierung gelöst, so ist ein Verstellen des Führungsprofils entsprechend der Ausmaße der Langlöcher möglich. Ebenso kann das Führungsprofil über einen oder mehrere Winkel mit der Rahmenanordnung verbunden sein. Die (vorzugsweise im Wesentlichen vertikal ausgerichteten) Langlöcher würden in diesem Fall in einen oder beide Schenkeln des Winkels eingebracht, so dass eine entsprechende Anpassung der relativen Lage des Führungsprofils bezüglich der Rahmenanordnung möglich wäre. Während die Fixierung des Führungsprofils über wenigstens zwei Schraubverbindungen bevorzugt wird, kann es schließlich ausreichen, nur eine der Schraubverbindungen in einem Langloch zu führen. Die zweite Schraubverbindung könnte schließlich in eine herkömmliche Bohrung eingreifen und würde in diesem Fall als Drehachse bei der Verstellung des Neigungswinkels dienen.

Weitere Vorteile der Erfindung sind in den nachfolgenden Ausführungsbeispielen beschrieben. Es zeigen:
- **Figur 1**: eine Frontansicht eines erfindungsgemäßen Kühlmöbels,
- **Figur 2**: die Ansicht gemäß Figur 1, wobei eines der Türelemente in seine Offenstellung verschoben ist,
- **Figur 3**: einen Querschnitt einer erfindungsgemäßen Schiebetüranordnung,
- **Figur 4**: die Ansicht gemäß Figur 3 mit verschwenktem Türelement,
- **Figur 5**: eine Frontansicht einer erfindungsgemäßen Schiebetüranordnung,
- **Figur 6**: einen Querschnitt einer weiteren erfindungsgemäßen Schiebetüranordnung ohne Türelement,
- **Figur 7**: die Ansicht gemäß Figur 6 bei veränderter Stellung des Verbindungselements,
- **Figur 8**: einen Querschnitt einer weiteren erfindungsgemäßen Schiebetüranordnung ohne Türelement,
- **Figur 9**: einen weiteren Querschnitt einer erfindungsgemäßen Schiebetüranordnung ohne Türelement,
- **Figur 10**: einen Querschnitt einer weiteren erfindungsgemäßen Schiebetüranordnung,
- **Figur 11**: einen Ausschnitt einer Frontansicht einer erfindungsgemäßen Schiebetüranordnung,
- **Figur 12**: einen Ausschnitt einer Frontansicht eines erfindungsgemäßen Kühlmöbels in dessen Bodenbereich,
- **Figur 13**: die Ansicht gemäß Figur 12 nach Entfernung der vorderen Führungswand,
- **Figur 14**: eine Schnittdarstellung einer Führung eines Türelements im unteren Bereich eines erfindungsgemäßen Kühlmöbels, und
- **Figur 15**: die Ansicht gemäß Figur 14 mit verschwenktem Türelement und ohne vorderer Führungswand.

Figur 1 zeigt eine Frontansicht eines erfindungsgemäßen Kühlmöbels 1. Das Kühlmöbel 1 besitzt prinzipiell eine von außen sichtbare oder (teilweise) verdeckt angeordnete Rahmenanordnung 19, welche die tragende Grundstruktur des Kühlmöbels 1 bildet. An der ein- oder mehrteiligen Rahmenanordnung 19 sind im gezeigten Beispiel zwei erfindungsgemäße Schiebetüranordnungen fixiert, die unter anderem jeweils ein flächiges Türelement 2 (beispielsweise in Form einer ein- oder mehrscheibigen Isolierglasscheibe) umfasst, das in dem gezeigten bestimmungsgemäß eingebauten Zustand der Schiebetüranordnung vertikal, d. h. senkrecht nach unten hängend, ausgerichtet ist.

Das jeweilige Türelement 2 ist wiederum mit Hilfe eines (in den Figuren 1 und 2 nicht gezeigten Schlittens 5) an bzw. in einem Führungsprofil 7 geführt und kann von einer Schließstellung (Figur 1) in eine Offenstellung (siehe vorderes Türelement 2 in Figur 1 und 2) verschoben werden. Während sich in Figur 2 das vordere Türelement 2 in der Offenstellung befindet, ist es selbstverständlich auch möglich, dieses Türelement 2 in der Schließstellung zu belassen und stattdessen das in Figur 1 links angeordnete Türelement 2 nach rechts und damit in seine Offenstellung zu verschieben. Die Führungsprofile 7 sind hierfür in senkrechter Richtung zur Blattebene zueinander versetzt angeordnet, so dass ein Türelement 2 das andere passieren kann. Wie Figur 2 in diesem Zusammenhang zu entnehmen ist, weist das hintere (in Figur 1 links angeordnete) Türelement 2 hierfür einen Griff 20 auf, der das in Figur 1 rechts gezeigte, vordere Türelement 2 in seiner Offenstellung seitlich umgreift, um das vordere Türelement 2 möglichst weit nach links verschieben zu können.

Ferner umfasst das Kühlmöbel 1 einen Warenraum 4 (z. B. zur Präsentation von zu kühlenden Lebensmitteln) mit einer sich parallel zur Blattebene erstreckenden und damit in einer vertikalen Ebene liegenden Öffnung 3, die mit Hilfe der Türelemente 2 verschließbar ist. Selbstverständlich kann das erfindungsgemäße Kühlmöbel 1 nur eine oder auch mehr als zwei der erfindungsgemäßen Schiebetüranordnungen umfassen. Auch ist es denkbar, dass der Warenraum 4 in mehrere Einzelräume unterteilt ist.

Prinzipiell ist es jedoch von Vorteil, wenn die genannten Führungsprofile 7, wie in den Figuren 1 und 2 gezeigt, gegenüber der Horizontalen geneigt sind. Weist die Neigung ein in Richtung der Schließstellung gerichtetes Gefälle auf, so nimmt jedes Türelement 2 ohne Einwirkung einer von außen einwirkenden Kraft automatisch seine Schließstellung ein, so dass das Eindringen von warmer Umgebungsluft in den Warenraum 4 auf die Zeiträume beschränkt ist, in denen Waren in das Kühlmöbel 1 eingeräumt oder von diesem entnommen wird.

Der mögliche Aufbau einer erfindungsgemäßen Schiebetüranordnung lässt sich der Zusammenschau der Figuren 3 bis 7 entnehmen (wobei der Übersicht halber lediglich in Figur 3 eine mögliche Anbindung an die Rahmenanordnung 19 gezeigt ist).

Das Führungsprofil 7 ist vorzugsweise als Strangpressprofil ausgebildet und weist zwei innenliegende und nach oben gerichtete Abstützflächen 10 sowie zwei nach unten gerichtete Führungsflächen 12 auf. Die genannten Flächen 10, 12 erstrecken sich hierbei entsprechend der Längsaufrichtung des Schlittens 5 (siehe Figur 5) in Querrichtung des mit dem Führungsprofil 7 in Wirkverbindung stehenden Türelements 2.

Der Schlitten 5 besitzt wiederum zwei Paar Abstützrollen 8, deren Laufflächen 9 über die Abstützflächen 10 nach unten abgestützt sind (selbstverständlich kann die erfindungsgemäße Schiebetüranordnung nur ein Paar oder mehr als die gezeigten vier Abstützrollen 8 aufweisen; ebenso kann auch mehr als ein Schlitten verbaut sein). Wird das Türelement 2 zwischen seiner Offenstellung und seiner Schließstellung verschoben, so wird dessen Gewicht über die Abstützrollen 8 sowie das Führungsprofil 7 von der Rahmenanordnung 19 aufgenommen, so dass eine stabile Abstützung in vertikaler Richtung gegeben ist. Durch die hinsichtlich der Horizontalen geneigten Drehachsen der Abstützrollen 8 kommt es zudem während der Bewegung des Schlittens 5 zu einer Selbstzentrierung desselben, so dass ein Anstoßen des Schlittens 5 an dem Führungsprofil 7 außerhalb der Abstützflächen 8 bzw. der Führungsflächen 12 vermieden wird.

Darüber hinaus besitzt der Schlitten 5 im gezeigten Beispiel zwei Führungsrollen 11, die sich von unten an entsprechenden Führungsflächen 12 des Führungsprofils 7 abstützen. Die Führungsflächen 12 verlaufen in Längsrichtung des Führungsprofils 7 parallel zu den Abstützflächen 10 und dienen als Anlage für die Laufflächen 9 der Führungsrollen 11. Wird nun das Türelement 2 und mit ihm der Schlitten 5 beim Öffnen oder Schließen der Öffnung 3 des Warenraums 4 durch eine äußere Kraft bewegt, so wird ein auf den Schlitten 5 wirkendes Drehmoment von den Führungsrollen 11 bzw. den Führungsflächen 12 aufgenommen. Ein Kippen des Türelements 2 um eine in Figur 1 senkrecht zur Blattebene verlaufende Kippachse wird hierdurch zuverlässig unterbunden.

Während die Abstützrollen 8 und die Führungsrollen 11 im beschriebenen Ausführungsbeispiel um jeweils 45° gegenüber der Horizontalen geneigt sind, ist selbstverständlich auch ein Winkel von mehr oder weniger als 45° möglich. Entscheidend ist lediglich, dass zumindest entweder die Drehachsen der Abstützrollen 8 oder die Drehachsen der Führungsrollen 11 bezüglich der Horizontalen geneigt sind, so dass die genannte Selbstzentrierung des Schlittens 5 sichergestellt ist.

Um den vom Führungsprofil 7 benötigten Bauraum zu minimieren, ist es schließlich von Vorteil, wenn die Abstützrollen 8 und/oder die Führungsrollen 11 in Längsrichtung des Schlittens 5 nebeneinander platziert sind und sich in einem senkrecht zur genannten Längsrichtung verlaufenden Querschnitt des Schlittens 5 teilweise überlappen (siehe beispielsweise Figuren 3 und 5).

Schließlich ist das Türelement 2 mit dem (oder alternativ den) Schlitten 5 mit Hilfe eines oder mehrerer Verbindungselements 6 verbunden. Beispielsweise ist es denkbar, dass jeweils ein Schlitten 5 mit jeweils einem Türelement 2 über zwei in einer Frontansicht des Türelements 2 nebeneinander platzierten Verbindungselemente 6 verbunden ist, wie diese Figur 5 zeigt. Die Verbindungselemente 6 können hierbei - wie im Folgenden noch näher erläutert - zwei Funktionen erfüllen.

So ist es denkbar, dass das Verbindungselement 6 Teil einer Schwenklageranordnung 13 ist, die ein Verschwenken des Türelements 2 entlang einer Schwenkachse ermöglicht, die sich parallel zu der dem Schlitten 5 benachbarten Stirnseite 14 des Türelements 2 erstreckt. Ein entsprechend verschwenktes Türelement 2 zeigt Figur 4, wobei das Türelement 2 ausgehend von Figur 3 in die dem Warenraum 4 abgewandte Richtung verschwenkt wurde. Sind nun wenigstens zwei sich in Schließstellung teilweise überlappende Türelemente 2 vorhanden (wie beispielsweise im Fall der Figuren 1 und 2), so ermöglicht erst das Verschwenken des in Figur 1 gezeigten vorderen Türelements 2 nach vorne, dass auch die in Schließstellung teilweise verdeckte Oberfläche des hinteren Türelements 2 frei zugänglich wird und damit leicht zu reinigen ist. Gleiches gilt für eine eventuell im Bereich der dem Schlitten 5 abgewandten Stirnseite 14 angeordneten Führungsschiene des Türelements 2 (wobei vor dem Verschwenken eventuell der vordere Teil der Führungsschiene entfernt werden muss).

Um das beschriebene Verschwenken zu ermöglichen, weist das jeweilige Verbindungselement 6 vorzugsweise eine Öse 22 auf, die mit einem am Türelement 2 angebrachten Drehbolzen 21 zusammenwirkt (selbstverständlich kann auch das Verbindungselement 6 einen Drehbolzen 21 und das Türelement 2 eine Öse 22 aufweisen; auch sind andere Drehscharniere denkbar, die ein entsprechendes Verschwenken des Türelements 2 erlauben).

Darüber hinaus erlauben die in den Figuren 3 bis 7 gezeigten Verbindungselemente 6 die Einstellung des Winkels zwischen der oberen Stirnseite 14 des Türelements 2 und dem Schlitten 5. Die Einstellung ist nötig, um trotz der Neigung des Führungsprofils 7 und damit auch des Schlittens 5 eine senkrechte Ausrichtung des Türelements 2 zu ermöglichen.

Die Verbindungselemente 6 weisen hierfür beispielsweise in einem oberen Bereich, der jeweils eine entsprechende Durchbrechung 15 (z. B. in Form eines Langlochs) des Schlittens 5 durchdringt, einen Gewindeabschnitt 16 in Form eines Außengewindes 17 auf, das mit dem Innengewinde einer Mutter 18 zusammenwirkt. Wird eine der Muttern 18 nun von oben angezogen, so wird das zugehörige Verbindungselement 6 und die damit verbundene Seite des Schlittens 5 angehoben, da die Mutter 18 auf einer entsprechenden Auflagefläche des Schlittens 5 abgestützt ist (siehe insbesondere Figur 5). Hierdurch wird schließlich die genaue Ausrichtung des Türelements 2 möglich.

Während die erfindungsgemäße Schiebetürvorrichtung eine hängende Führung des jeweiligen Türelements 2 erlaubt, ist es ebenso möglich, den in Figur 5 gezeigten Schlitten 5 in umgedrehter Lage in einem im Bodenbereich des Kühlmöbels 1 angeordneten Führungsprofil 7 zu führen. Die in Figur 5 gezeigten Abstützrollen 8 übernehmen in diesem Fall die Funktion der Führungsrollen 11 und umgekehrt. Der Vorteil einer derartigen Anordnung liegt in der Tatsache, dass das gesamte Gewicht der Schiebetüranordnung vom Bodenbereich des Kühlmöbels 1 aufgenommen werden kann. Vertikale Abstützungen im Bereich zwischen zwei benachbarten Türelementen 2 sind in diesem Fall nicht mehr nötig, so dass bei Verwendung von durchsichtigen Türelementen 2 ein nahezu ungestörter Blick auf die zu kühlenden Waren ermöglicht wird.

Figur 9 zeigt schließlich eine alternative Ausgestaltung des Führungsprofils 7 sowie des Schlittens 5. Während die Abstützrollen 8 auch weiterhin bezüglich der Horizontalen geneigt sind, verlaufen die Drehachsen der Führungsrollen 11 horizontal. Auch in diesem Fall ist die beschriebene Selbstzentrierung des Schlittens 5 sichergestellt. Ebenso könnten Führungsprofil 7 und Schlitten 5 auch in diesem Fall in umgedrehter Lage im Kühlmöbel 1 verbaut werden, um eine Lagerung des zugehörigen Türelements 2 über den Bodenabschnitt des Kühlmöbels 1 zu realisieren (selbstverständlich könnten zudem auch die Führungsrollen 11 in Figur 9 geneigt sein, während die Drehachsen der Abstützrollen 8 horizontal verlaufen).

Darüber hinaus zeigt Figur 10, dass der Schlitten 5 nicht zwangsläufig innerhalb des Führungsprofils 7 geführt werden muss. So ist es ebenso möglich, dass das Führungsprofil 7 innerhalb des Schlittens 5 angeordnet ist und von diesem umgriffen wird. Um ein Durchhängen des Führungsprofils 7 zu vermeiden, ist es schließlich denkbar, das Führungsprofil 7 über einen sich in Längsrichtung des Führungsprofils 7 erstreckenden Fortsatz 23 mit der Rahmenanordnung 19 zu verbinden. Selbstverständlich könnte der Fortsatz 23 auch seitlich angeordnet und an die Rahmenanordnung 19 angebunden sein. Das Führungsprofil müsste hierfür lediglich um 90° gedreht werden, so dass der in Figur 10 gezeigte obere Schlitz für den Durchtritt des Fortsatzes 23 ebenfalls seitlich platziert wäre (das Verbindungselement 6 könnte in diesem Fall derart versetzt werden, dass es wieder nach unten zeigt).

Eine mögliche Befestigung des Führungsprofils 7 an der Rahmenanordnung 19 des Kühlmöbels 1 zeigt Figur 11. Im Gegensatz zu Figur 1 ist das Führungsprofil 7 nicht direkt, sondern vielmehr über einen Winkel 25 mit der Rahmenanordnung 19 verbunden. Die Verbindung zwischen Winkel 25 und Führungsprofil 7 erfolgt im gezeigten Beispiel über Schraubverbindungen 26, die den unteren, senkrecht zur Blattebene verlaufenden Basisabschnitt des Winkels 25 sowie den Deckenbereich des Führungsprofils 7 durchdringen. Ebenso sind auch im Bereich des nach oben zeigenden Schenkels des Winkels 25 Schraubverbindungen 26 angeordnet, die an einem hierfür vorgesehenen Abschnitt der Rahmenanordnung 19 fixiert sind.

Um nun den Neigungswinkel des Führungsprofils 7 gegenüber der Horizontalen einstellen zu können, weist der nach oben zeigende Schenkel des Winkels 25 mehrere Langlöcher 24 auf. Der Neigungswinkel ist hierdurch nach Lösen der Schraubverbindungen 26 auf einfache Weise einstell- und vor allem nachjustierbar. Nach dem Einstellen des Neigungswinkels werden die Schraubverbindungen 26 schließlich wieder festgezogen, um eine sichere Führung des Türelements 2 sicherzustellen.

Alternativ oder zusätzlich ist es selbstverständlich auch möglich, die entsprechenden Löcher des Basisabschnitts des Winkels 25 als Langlöcher auszubilden, um eine Justierung des Führungsprofils 7 senkrecht zur Blattebene zu ermöglichen. Eine vorzugsweise identisch ausgebildete Befestigungsanordnung des Führungsprofils 7 befindet sich schließlich auch im Bereich der rechten (in Figur 11 nicht gezeigten) Seite desselben.

Der Zusammenschau der Figuren 12 bis 15 ist schließlich eine vorteilhafte Führung 31 eines Türelements2 im unteren Bereich des Kühlmöbels 1 zu entnehmen. An der Führung 31 ist im nach vorne zeigenden Bereich des Kühlmöbels 1 eine Führungswand 29 angeordnet, die bei Bedarf entnommen werden kann (die Fixierung der Führungswand 29 kann beispielsweise über die gezeigte Nut-Feder-Verbindung erfolgen; jedoch sind auch andere lösbare Verbindungsmechanismen denkbar und keineswegs ausgeschlossen).

Die Führung 31 und die lösbar mit dieser verbundene Führungswand 29 bilden schließlich eine Schiene 32, in der das Türelement, vorzugsweise über entsprechende Rollen, während seiner Bewegung geführt ist. Da das Kühlmöbel 1 in der Regel mehrere Türelemente 2 aufweist, sollte die Schiene 32 entsprechend breit ausgebildet sein, um ein gegenseitiges Passieren der Türelemente 2 zu ermöglichen.

Wesentlich ist in jedem Fall, dass die vordere Führungswand 29 entfernbar ist, um ein Verschwenken des Türelements 2 nach vorne zu ermöglichen (vergleiche Figuren 14 und 15). Hierdurch wird sowohl das Türelement 2 als auch die Führung 31 vollständig zugänglich, so dass eine einfache Reinigung möglich wird.

Schließlich zeigt Figur 14, dass die vordere Führungswand 29 zusätzlich der Befestigung von Preisschildern 28 oder anderen Produktinformationen dienen kann. Hierfür weist die Führungswand im vorderen Bereich ein Display 27 auf, über das die entsprechenden Informationen angebracht, beispielsweise von unten eingeschoben, werden können.

Die vorliegende Erfindung ist nicht auf das dargestellte und beschriebene Ausführungsbeispiel beschränkt. Abwandlungen im Rahmen der Patentansprüche sind ebenso möglich wie eine Kombination der Merkmale, auch wenn sie in unterschiedlichen Ausführungsbeispielen dargestellt und beschrieben sind.

### Bezugszeichenliste

- 1: Kühlmöbel
- 2: Türelement
- 3: Öffnung
- 4: Warenraum
- 5: Schlitten
- 6: Verbindungselement
- 7: Führungsprofil
- 8: Abstützrolle
- 9: Lauffläche
- 10: Abstützfläche
- 11: Führungsrolle
- 12: Führungsfläche
- 13: Schwenklageranordnung
- 14: Stirnseite
- 15: Durchbrechung
- 16: Gewindeabschnitt
- 17: Außengewinde
- 18: Mutter
- 19: Rahmenanordnung
- 20: Griff
- 21: Drehbolzen
- 22: Öse
- 23: Fortsatz
- 24: Langloch
- 25: Winkel
- 26: Schraubverbindung
- 27: Display
- 28: Preisschild
- 29: Führungswand
- 30: Rolle
- 31: Führung
- 32: Schiene

## Patentansprüche

1. Schiebetüranordnung für ein Kühlmöbel (1),
- wobei die Schiebetüranordnung zumindest ein flächiges Türelement (2) zum Verschließen einer sich in einer vertikalen Ebene erstreckenden Öffnung (3) eines Warenraums (4) des Kühlmöbels (1) umfasst,
- wobei die Schiebetüranordnung wenigstens einen Schlitten (5) umfasst, der mit dem Türelement (2) über ein oder mehrere Verbindungselemente (6) in Verbindung steht und über den das Türelement (2) mit Hilfe eines Führungsprofils (7) während seiner Bewegung zwischen einer Offenstellung und einer Schließstellung geführt ist,
- wobei der Schlitten (5) zumindest zwei Paar Abstützrollen (8) umfasst, deren Laufflächen (9) in bestimmungsgemäß eingebautem Zustand der Schiebetüranordnung jeweils auf einer Abstützfläche (10) aufliegen, so dass der Schlitten (5) und somit auch das mit dem Schlitten (5) in Verbindung stehende Türelement (2) über die Abstützrollen (8) nach unten abgestützt sind, und
- dass der Schlitten (5) zumindest zwei Paar Führungsrollen (11) umfasst, deren Laufflächen (9) in bestimmungsgemäß eingebautem Zustand der Schiebetüranordnung jeweils von unten an einer Führungsfläche (12) anliegen und das Anheben des Türelements (2) unterbinden, wobei die Drehachsen der Abstützrollen (8) und/oder die Drehachsen der Führungsrollen (11) gegenüber der Horizontalen geneigt sind,
**dadurch gekennzeichnet,**
**dass** die Schiebetüranordnung wenigstens zwei parallel zueinander verlaufende Abstützflächen (10) und zwei hierzu parallel verlaufende Führungsflächen (12) aufweist, wobei jeweils ein Teil der Abstützrollen (8) auf einer der Abstützflächen (10) und die restlichen Abstützrollen (8) auf der zweiten Abstützfläche (10) entlanglaufen, und wobei jeweils ein Teil der Führungsrollen (11) an einer der Führungsflächen (12) und die restlichen Führungsrollen (11) an der zweiten Führungsfläche (12) entlanglaufen.

2. Schiebetüranordnung gemäß vorangegangenem Anspruch, **dadurch gekennzeichnet, dass** sowohl die Abstützflächen (10) als auch die Führungsflächen (12) in bestimmungsgemäß eingebautem Zustand der Schiebetüranordnung in einer Frontansicht des Türelements (2) bezüglich der Horizontalen geneigt sind, so dass das Türelement (2) ohne äußere Krafteinwirkung schwerkraftbedingt seine Schließstellung einnimmt.

3. Schiebetüranordnung gemäß einem oder mehreren der vorangegangenen Ansprüche, **dadurch gekennzeichnet, dass** der Abstand und/oder Neigungswinkel zwischen dem Schlitten (5) und einer dem Schlitten (5) benachbarten Stirnseite (14) des Türelements (2), insbesondere mit Hilfe des bzw. der Verbindungselemente (6), einstellbar ist.

4. Schiebetüranordnung gemäß einem oder mehreren der vorangegangenen Ansprüche, **dadurch gekennzeichnet, dass** die Abstützflächen (10) und/oder die Führungsflächen (12) durch Oberflächenabschnitte des Führungsprofils (7) gebildet sind.

5. Schiebetüranordnung gemäß einem oder mehreren der vorangegangenen Ansprüche, **dadurch gekennzeichnet, dass** die Abstützrollen (8) und/oder die Führungsrollen (11) an dem Schlitten (5) gelagert sind, und/oder dass die Abstützrollen (8) und/oder die Führungsrollen (11) in der vorgesehenen Bewegungsrichtung des Schlittens (5) hintereinander gelagert sind und sich in einem senkrecht zur Bewegungsrichtung verlaufenden Schnitt teilweise überlappen.

6. Schiebetüranordnung gemäß einem oder mehreren der vorangegangenen Ansprüche, **dadurch gekennzeichnet, dass** die Drehachsen der Abstützrollen (8) und/oder der Führungsrollen (11) gegenüber der Horizontalen um einem Winkel geneigt sind, der zwischen 20° und 70°, bevorzugt zwischen 30° und 60°, weiter bevorzugt zwischen 40° und 50°, liegt.

7. Schiebetüranordnung gemäß einem oder mehreren der vorangegangenen Ansprüche, **dadurch gekennzeichnet, dass** sich die Drehachsen der Abstützrollen (8) und/oder die Drehachsen der Führungsrollen (11) in einem zu den Drehachsen parallel verlaufenden Schnitt bezüglich der Vertikalen spiegelbildlich erstrecken und/oder dass sich die Drehachsen der Abstützrollen (8) in einem zu den Drehachsen parallel verlaufenden Schnitt bezüglich der Horizontalen jeweils spiegelbildlich zur Drehachse einer der Führungsrollen (11) erstrecken.

8. Schiebetüranordnung gemäß einem oder mehreren der vorangegangenen Ansprüche, **dadurch gekennzeichnet, dass** der Schlitten (5) wenigstens eine Durchbrechung (15) aufweist, die von dem bzw. den Verbindungselement(en) (6) in bestimmungsgemäß eingebautem Zustand der Schiebetüranordnung von oben nach unten durchdrungen werden.

9. Schiebetüranordnung gemäß einem oder mehreren der vorangegangenen Ansprüche, **dadurch gekennzeichnet, dass** das bzw. die Verbindungselement(e) (6) jeweils einen Gewindeabschnitt (16) aufweist, der mit einem Gegengewindeabschnitt in Verbindung steht, wobei über eine Relativbewegung zwischen Gewindeabschnitt (16) und Gegengewindeabschnitt eine Relativbewegung zwischen dem Türelement (2) und dem Schlitten (5) bewirkbar ist, wobei der Gewindeabschnitt (16) vorzugsweise durch ein Außengewinde (17) eines Verbindungselements (6) und der Gegengewindeabschnitt vorzugsweise durch das Innengewinde einer Mutter (18) gebildet ist, die in bestimmungsgemäß eingebautem Zustand der Schiebetüranordnung an dem Schlitten (5) anliegt und von diesem nach unten abgestützt ist.

10. Schiebetüranordnung gemäß einem oder mehreren der vorangegangenen Ansprüche, **dadurch gekennzeichnet, dass** das bzw. die Verbindungselement(e) (6) unter Zwischenschaltung wenigstens einer Schwenklageranordnung (13) mit dem Türelement (2) in Verbindung steht bzw. stehen, wobei die Drehachse des Drehlagers vorzugsweise horizontal verläuft, und/oder dass die Schwenklageranordnung (13), ausgehend von einer vertikalen Stellung des Türelements (2), ein Verschwenken desselben um wenigstens 45° ermöglicht.

11. Schiebetüranordnung gemäß Anspruch 10, **dadurch gekennzeichnet, dass** die Schwenklageranordnung (13) zumindest teilweise mit dem oder den Verbindungselement(en) (6) in Verbindung steht oder durch das bzw. die Verbindungselement(e) (6) gebildet ist.

12. Kühlmöbel mit einem Warenraum (4) zur Aufnahme von Kühlgut, wobei der Warenraum (4) wenigstens eine sich in einer vertikalen Ebene erstreckende Öffnung (3) aufweist, über die das Kühlgut in den Warenraum (4) einbringbar bzw. aus dem Warenraum (4) entnehmbar ist, und wobei das Kühlmöbel (1) zumindest eine Schiebetüranordnung mit zumindest einem Türelement (2) besitzt, welches zwischen einer Offenstellung und einer Schließstellung verschiebbar ist, **dadurch gekennzeichnet, dass** die Schiebetüranordnung gemäß einem oder mehreren der vorangegangenen Ansprüche ausgebildet ist.

13. Kühlmöbel gemäß vorangegangenem Anspruch, **dadurch gekennzeichnet, dass** das Türelement (2) im unteren Bereich des Kühlmöbels (1) in einer Führungsanordnung geführt ist, wobei die Führungsanordnung zumindest in ihrem vorderen, dem Warenraum (4) abgewandten Bereich, eine lösbare Führungswand (29) aufweist, und wobei das Türelement (2) nach Entfernen der Führungswand (29) gegenüber dem Warenraum (4) verschwenkbar ist.

14. Kühlmöbel gemäß einem oder mehreren der Ansprüche 12 und 13, **dadurch gekennzeichnet, dass** das Führungsprofil (7) in unterschiedlichen Stellungen gegenüber der Rahmenanordnung (19) fixierbar ist, so dass der Neigungswinkel des Führungsprofils (7) gegenüber der Horizontalen einstellbar ist.

15. Kühlmöbel gemäß vorangegangenem Anspruch, **dadurch gekennzeichnet, dass** die Einstellung des Neigungswinkels mit Hilfe von wenigstens einer Schraubverbindung (26) ermöglicht ist, die in ein korrespondierendes Langloch (24) eingreift.

## Claims

1. Sliding door arrangement for a refrigerated cabinet (1),
- the sliding door arrangement comprising at least one flat door element (2) for closing off an opening (3) of a merchandise space (4) of the refrigerated cabinet (1), said opening (3) extending in a vertical plane,
- the sliding door arrangement comprising at least one carriage (5) connected to the door element (2) by means of one or more connecting elements (6) and by means of which the door element (2) is guided by means of a guide profile (7) during the motion thereof between an open position and a closed position,
- the carriage (5) comprising at least two pairs of support rollers (8), the running surfaces (9) thereof each resting on a support surface (10) when the sliding door arrangement is installed as intended, so that the carriage (5) and thus also the door element (2) connected to the carriage (5) are supported from below by means of the support rollers (8), and
- that the carriage (5) comprises at least two pairs of guide rollers (11), the running surfaces (9) thereof each contacting a guide surface (12) from below when the sliding door arrangement is installed as intended and preventing the raising of the door element (2), the axes of rotation of the support rollers (8) and/or the axes of rotation of the guide rollers (11) being tilted relative to the horizontal,
**characterized in that**
the sliding door arrangement comprises at least two support surfaces (10) running parallel to each other and two guide surfaces (12) running parallel thereto, wherein a portion of the support rollers (8) each runs along one of the support surfaces (10) and the remaining support rollers (8) run along the second support surface (10), and wherein a portion of the guide rollers (11) each run along one of the guide surfaces (12) and the remaining guide rollers (11) run along the second guide surface (12).

2. The sliding door arrangement according to the preceding claim, **characterized in that** both the support surfaces (10) and the guide surfaces (12) are tilted relative to the horizontal in a front view of the door element (2) when the sliding door arrangement is installed as intended, so that the door element (2) moves to the closed position owing to gravity without any external application of force.

3. The sliding door arrangement according to any one or more of the preceding claims, **characterized in that** the distance and/or angle of inclination between the carriage (5) and an end face (14) of the door element (2) adjacent to the carriage (5) can be adjusted, particularly by means of the connecting element(s) (6).

4. The sliding door arrangement according to any one or more of the preceding claims, **characterized in that** the support surfaces (10) and/or the guide surfaces (12) are formed by surface segments of the guide profile (7).

5. The sliding door arrangement according to any one or more of the preceding claims, **characterized in that** the support rollers (8) and/or the guide rollers (11) are supported on the carriage (5), and/or that the support rollers (8) and/or the guide rollers (11) are supported one after the other in the direction of motion provided for the carriage (5) and partially overlap each other in a section running perpendicular to the direction of motion.

6. The sliding door arrangement according to any one or more of the preceding claims, **characterized in that** the axes of rotation of the support rollers (8) and/or the guide rollers (11) are tilted relative to the horizontal by an angle between 20° and 70°, preferably between 30° and 60°, further preferably between 40° and 50°.

7. The sliding door arrangement according to any one or more of the preceding claims, **characterized in that** the axes of rotation of the support rollers (8) and/or the axes of rotation of the guide rollers (11) extend laterally inverted to each other relative to the vertical in a section running parallel to the axes of rotation, and/or that the axes of rotation of the support rollers (8) each extend laterally inverted to each other relative to the axis of rotation of one of the guide rollers (11) relative to the horizontal in a section running parallel to the axes of rotation.

8. The sliding door arrangement according to any one or more of the preceding claims, **characterized in that** the carriage (5) comprises at least one penetration (15) that is penetrated by the connecting element(s) (6) from above to below when the sliding door arrangement is installed as intended.

9. The sliding door arrangement according to any one or more of the preceding claims, **characterized in that** the connecting element(s) (6) each comprise a threaded segment (16) connected to a mating thread segment, wherein a relative motion between the threaded segment (16) and the mating threaded segment can bring about a relative motion between the door element (2) and the carriage (5), wherein the threaded segment (16) is preferably formed by an external thread (17) of a connecting element (6) and the mating threaded segment is preferably formed by the internal thread of a nut (18) that contacts the carriage (5) when the sliding door arrangement is installed as intended and that is supported from below by said carriage (5).

10. The sliding door arrangement according to any one or more of the preceding claims, **characterized in that** the connecting element(s) (6) is/are connected to the door element (2) by interposition of at least one pivot bearing arrangement (13), wherein the axis of rotation of the pivot bearing preferably runs horizontally, and/or that the pivot bearing arrangement (13) allows pivoting of the door element (2) from a vertical orientation of the same by at least 45°.

11. The sliding door arrangement according to claim 10, **characterized in that** the pivot bearing arrangement (13) is connected at least partially to the connecting element(s) (6) or is formed by the connecting element(s) (6).

12. A refrigerated cabinet having a merchandise space (4) for receiving refrigerated goods, the merchandise space (4) comprising at least one opening (3) extending in a vertical plane by means of which the refrigerated goods can be placed in the merchandise space (4) or removed from the merchandise space (4), and the refrigerated cabinet (1) comprising at least one sliding door arrangement having at least one door element (2) displaceable between an open position and a closed position, **characterized in that** the sliding door arrangement is implemented according to any one or more of the preceding claims.

13. The refrigerated cabinet according to the preceding claim, **characterized in that** the door element (2) is guided in a guide arrangement in the lower region of the refrigerated cabinet (1), wherein the guide arrangement comprises a removable guide wall (29) at least in the front region thereof facing away from the merchandise space (4), and wherein the door element (2) can be pivoted relative to the merchandise space (4) after removing the guide wall (29).

14. The refrigerated cabinet according to any one or more of claims 12 and 13, **characterized in that** the guide profile (7) can be fixed in different positions relative to the frame arrangement (19), so that the angle of inclination of the guide profile (7) can be adjusted relative to the horizontal.

15. The refrigerated cabinet according to the preceding claim, **characterized in that** the setting of the angle of inclination is enabled by means of at least one screw arrangement (26) engaging in a corresponding elongated hole (24).

## Revendications

1. Arrangement de porte coulissante pour un meuble frigorifique (1),
- sachant que l'arrangement de porte coulissante comprend au moins un élément de porte planaire (2) pour la fermeture d'une ouverture (3) s'étendant dans un plan vertical d'un compartiment de marchandises (4) d'un meuble frigorifique (1),
- sachant que l'arrangement de porte coulissante comporte au moins un chariot (5), qui est en relation avec l'élément de porte (2) via un ou plusieurs éléments de connexion (6) et par lequel l'élément de porte (2) est guidé à l'aide d'un profilé de guidage (7) lors de son mouvement entre une position ouverte et une position fermée,
- sachant que le chariot (5) comporte au moins deux paires de rouleaux d'appui (8), dont les surfaces de roulement (9), à l'état de l'arrangement de porte coulissante encastré conformément à sa destination, s'appuient respectivement sur une surface d'appui (10), si bien que le chariot (5), et donc également l'élément de porte (2) en relation avec le chariot (5), sont supportés par le bas par les rouleaux d'appui (8), et
- que le chariot (5) comporte au moins deux paires de rouleaux de guidage (11), dont les surfaces de roulement (9), à l'état de l'arrangement de porte coulissante encastré conformément à sa destination, sont respectivement en contact par le bas avec une surface de guidage (12) et empêchent le levage de l'élément de porte (2), sachant que les axes de rotation des rouleaux d'appui (8) et/ou les axes de rotation des rouleaux de guidage (11) sont inclinés par rapport à l'horizontale,
**caractérisé en ce que**
l'arrangement de porte coulissante comporte au moins deux surfaces d'appui (10) s'étendant parallèlement l'une à l'autre et deux surfaces de guidage (12) s'étendant parallèlement aux surfaces d'appui (10), sachant que, respectivement, une partie des rouleaux d'appui (8) roule sur l'une des surfaces d'appui (10) et les autres rouleaux d'appui (8) roulent sur la seconde surface d'appui (10), et sachant que, respectivement, une partie des rouleaux de guidage (11) roule le long de l'une des surfaces de guidage (12) et les autres rouleaux de guidage (11) roulent le long de la seconde surface de guidage (12).

2. Arrangement de porte coulissante selon la revendication précédente, **caractérisé en ce que** tant les surfaces d'appui (10) que les surface de guidage (12), à l'état de l'arrangement de porte coulissante encastré conformément à sa destination, sont inclinées par rapport à l'horizontale en vue de face de l'élément de porte (2), de sorte que l'élément de porte (2) adopte sa position fermée sans l'effet d'une force extérieure, sous l'effet de la force de gravité.

3. Arrangement de porte coulissante selon l'une ou plusieurs des revendications précédentes, **caractérisé en ce que** la distance et/ou l'angle d'inclinaison entre le chariot (5) et une face frontale (14) de l'élément de porte (2) adjacente au chariot (5) est/sont réglable/s en particulier à l'aide de l'élément ou des éléments de connexion (6).

4. Arrangement de porte coulissante selon l'une ou plusieurs des revendications précédentes, **caractérisé en ce que** les surfaces d'appui (10) et/ou les surfaces de guidage (12) sont formées par des sections de surface du profilé de guidage (7).

5. Arrangement de porte coulissante selon l'une ou plusieurs des revendications précédentes, **caractérisé en ce que** les rouleaux d'appui (8) et/ou les rouleaux de guidage (11) sont montés sur des paliers sur le chariot (5), et/ou que les rouleaux d'appui (8) et/ou les rouleaux de guidage (11) sont montés les uns derrière les autres dans le sens de mouvement prévu du chariot (5) et se chevauchent partiellement dans une coupe s'étendant perpendiculairement au sens du mouvement.

6. Arrangement de porte coulissante selon l'une ou plusieurs des revendications précédentes, **caractérisé en ce que** les axes de rotation des rouleaux d'appui (8) et/ou des rouleaux de guidage (11) sont inclinés par rapport à l'horizontale d'un angle situé entre 20° et 70°, de préférence entre 30° et 60°, de manière particulièrement préférée entre 40° et 50°.

7. Arrangement de porte coulissante selon l'une ou plusieurs des revendications précédentes, **caractérisé en ce que** les axes de rotation des rouleaux d'appui (8) et/ou les axes de rotation des rouleaux de guidage (11) s'étendent symétriquement par rapport à la verticale dans une coupe s'étendant parallèlement aux axes de rotation et/ou que les axes de rotation des rouleaux d'appui (8) s'étendent symétriquement par rapport à l'axe de rotation de l'un des rouleaux de guidage (11) par rapport à l'horizontale, dans une coupe s'étendant parallèlement aux axes de rotation.

8. Arrangement de porte coulissante selon l'une ou plusieurs des revendications précédentes, **caractérisé en ce que** le chariot (5) présente au moins une perforation (15), qui est traversée du haut vers le bas par l'élément/les éléments de connexion (6) à l'état de l'arrangement de porte coulissante encastré conformément à sa destination.

9. Arrangement de porte coulissante selon l'une ou plusieurs des revendications précédentes, **caractérisé en ce que** l'élément/les éléments de connexion (6) présentent respectivement une section filetée (16), qui est en relation avec une contre-section filetée, sachant qu'un mouvement relatif entre l'élément de porte (2) et le chariot (5) peut être généré via un mouvement relatif entre la section filetée (16) et la contre-section filetée, sachant que la section filetée (16) est formée de préférence par un filetage extérieur (17) d'un élément de connexion (6) et la contre-section filetée est formée de préférence par le filetage intérieur d'un écrou (18) qui est en contact avec le chariot (5) et est supporté par ce dernier à l'état de l'arrangement de porte coulissante encastré conformément à sa destination.

10. Arrangement de porte coulissante selon l'une ou plusieurs des revendications précédentes, **caractérisé en ce que** l'élément/les éléments de connexion (6) est/sont en relation avec l'élément de porte (2) par interposition d'au moins un arrangement de palier d'articulation (13), sachant que l'axe de rotation du palier rotatif s'étend de préférence horizontalement, et/ou que l'arrangement de palier d'articulation (13) permet un pivotement de l'élément de porte de 45° au moins à partir d'une position verticale de l'élément de porte (2).

11. Arrangement de porte coulissante selon la revendication 10, **caractérisé en ce que** l'arrangement de palier d'articulation (13) est en relation au moins partiellement avec l'élément ou les éléments de connexion (6) ou il est formé par l'élément ou les éléments de connexion (6).

12. Meuble frigorifique avec un compartiment de marchandises (4) pour recevoir une cargaison à réfrigérer, sachant que le compartiment de marchandises (4) présente au moins une ouverture (3) s'étendant dans un plan vertical, par laquelle la cargaison à réfrigérer peut être placée dans le compartiment de marchandises (4) ou prélevée du compartiment de marchandises (4), et sachant que le meuble frigorifique (1) comporte au moins un arrangement de porte coulissante avec au moins un élément de porte (2), lequel peut être déplacé entre une position ouverte et une position fermée, **caractérisé en ce que** l'arrangement de porte coulissante se présente sous une forme selon l'une ou plusieurs des revendications précédentes.

13. Meuble frigorifique selon la revendication précédente, **caractérisé en ce que** l'élément de porte (2) est guidé dans un arrangement de guidage dans la partie inférieure du meuble frigorifique (1), sachant que l'arrangement de guidage présente une paroi de guidage (29) détachable au moins dans sa partie avant détournée du compartiment de marchandises (4), et sachant que l'élément de porte (2) peut être pivoté par rapport au compartiment de marchandises (4) après le démontage de la paroi de guidage (29).

14. Meuble frigorifique selon l'une ou plusieurs des revendications 12 et 13, **caractérisé en ce que** le profilé de guidage (7) peut être fixé à des positions différentes par rapport à l'arrangement de cadre (19), de sorte que l'angle d'inclinaison du profilé de guidage (7) par rapport à l'horizontale soit réglable.

15. Meuble frigorifique selon la revendication précédente, **caractérisé en ce que** le réglage de l'angle d'inclinaison est possible à l'aide d'au moins un assemblage vissé (26), qui entre en prise dans un trou oblong correspondant (24).
